# EUROPÄISCHE PATENTSCHRIFT

(11) **EP 0 596 583 B1**
(45) Veröffentlichungstag und Bekanntmachung des Hinweises auf die Patenterteilung: **25.03.1998**
(21) Anmeldenummer: 93250288.3
(22) Anmeldetag: 25.10.1993
(51) Int. Cl.: B66C 23/50, B66C 23/76

(54) **Eisenbahnkran**
Crane, in particular crane mounted on a railway vehicle
Grue, en particulier grue montée sur véhicule ferroviaire

(30) Priorität: 06.11.1992 DE 4237948
(43) Veröffentlichungstag der Anmeldung: 11.05.1994
(73) Patentinhaber: MANNESMANN Aktiengesellschaft, 40213 Düsseldorf (DE)
(72) Erfinder: Kröll, Joachim, D-41363 Jüchen (DE); Köllner, Walter, D-41352 Korschenbroich (DE)
(74) Vertreter: Presting, Hans-Joachim, Dipl.-Ing.

(56) Entgegenhaltungen:
- DE-A- 3 915 771
- DE-C- 767 274
- FR-A- 1 561 161
- FR-A- 2 074 646
- FR-A- 2 122 815

## Beschreibung

Die Erfindung betrifft einen Eisenbahnkran gemäß dem Oberbegriff des Anspruches 1.

Aus der DD 224 303 A1 ist ein derartiger Eisenbahnkran mit einem Unterwagen und einem darauf schwenkbar angeordneten Oberwagen bekannt. An dem Oberwagen stützt sich der Ausleger ab. Desweiteren ist an der dem Ausleger abgewandten Seite des Oberwagens ein Gegengewicht angeordnet. Das Gegengewicht ist zur Veränderung des Gegengewichtsmomentes in der Draufsicht gesehen in Verlängerung des Auslegers in Horizontalrichtung verschiebbar ausgebildet. Die Verstellung des Gegengewichts erfolgt in Abhängigkeit von der Schwenkbewegung des Oberwagens. Hierzu ist das Gegengewicht über ein Hebelgestänge und einem Zahnrad mechanisch mit dem Drehantrieb für den Oberwagen gekoppelt.

Die Verschiebbarkeit des Gegengewichts erweist sich als nachteilig, da hierdurch die hintere Ausladung des Oberwagens, das heißt der Abstand zwischen der Schwenkachse des Oberwagens und dem der Schwenkachse abgewandten Außenkontur des Gegengewichtes, vergrößert wird. Diese größere Ausladung führt zwar zu einer Erhöhung des Gegengewichtsmomentes und somit der Tragfähigkeit des Krans, jedoch ist ein Einsatz des Eisenbahnkrans bei beengten Platzverhältnissen nicht möglich. Bekannt ist der Eisenbahnkran mit Auslegerkran, dessen Arbeitsbereich häufig durch ein vorgeschriebenes Lichtraumprofil mindestens einseitig begrenzt wird. Ein Verschwenken dieses Krans auf einem Gleis, zu dem ein paralleles Gleis verläuft, ist durch die vergrößerte Ausladung kaum möglich, da bereits ab einem geringen Schwenkwinkel das Gegengewicht das Lichtraumprofil seitlich in Richtung des Machbargleises verläßt und somit dieses Gleis für den Verkehr stillgelegt werden muß.

Ausgehend hiervon liegt der Erfindung die Aufgabe zugrunde einen Eisenbahnkran zu schaffen, der eine verbesserte Tragfähigkeit bei gleichzeitig geringer hinterer Ausladung aufweist.

Diese Aufgabe wird bei einem Eisenbahnkran gemäß dem Oberbegriff des Anspruches 1 durch die kennzeichnenden Merkmale des Anspruches 1 gelöst. Vorteilhafte Ausgestaltungen der Erfindung sind in den Unteransprüchen 2 bis 8 angegeben.

Erfindungsgemäß wird durch die Anordnung eines Gegengewichts an dem Oberwagen eines Eisenbahnkrans, das über ein Gelenk mit einer parallel zur vertikalen Achse des Oberwagens ausgerichteten Schwenkachse verbunden ist, erzielt, daß die hintere Ausladung des Oberwagens infolge eines zum Oberwagen gegenläufigen Verschwenkens des Gegengewichtes verringerbar ist. Das gegenläufige Verschwenken des Gegengewichtes führt zu einer Veränderung der hinteren Außenkontur des Oberwagens, in der Art, daß bis zu einem vorgewählten maximalen Schwenkwinkel zwischen 30 - 40° das Gegengewicht mit seinem hinteren und in Schwenkrichtung weisenden Ende die vertikale Seitenebene des Lichtraumprofils, die hier parallel zur Längsachse des Auslegers 0°-Stellung verläuft, gerade nicht durchbricht. Des weiteren wird durch das Verschwenken des Gegengewichtes zwar eine Verringerung des Gegengewichtsmomentes bedingt, da der Schwerpunkt des Gegengewichtes aus der Verlängerung der Längsachse des Auslegers herausgeschoben wird, jedoch erweist sich für einen Schwenkwinkel des Oberwagens von 0 - 40° das verbleibende Gegengewichtsmoment als ausreichend, um eine Vielzahl der erforderlichen Arbeiten durchzuführen. Darüber hinaus ermöglicht der zwar beschränkte Schwenkwinkelbereich in Verbindung mit dem Ausleger und der Verfahrbarkeit des Krans einen ausreichend großen Arbeitsbereich neben dem Gleiskörper zu bedienen. Die betragsmäßige Übereinstimmung zwischen dem Schwenkwinkel des Oberwagens und dem Schwenkwinkel des Gegengewichtes führt zu einer kontinuierlichen Abnahme des Gegengewichtsmomentes mit steigendem Schwenkwinkel und ist daher gut beherrschbar. Die Wahl der Breite des Gegengewichtes und der Breite des Oberwagens in Abhängigkeit eines vorgewählten maximalen Schwenkwinkels des Oberwagens ermöglicht, daß bei Erreichen des maximalen Schwenkwinkels die Außenkontur des Oberwagens und des Gegengewichtes gerade innerhalb eines Lichtraumprofils seines Fahrwegs verbleibt. Somit ist ein Betrieb des Kranes auf einer Fahrbahn, die als Schiene gewährleistet, ohne den Gegenverkehr auf einer Nachbartrasse zu stören. Eine Erhöhung des Gegengewichtsmomentes kann erzielt werden durch die Anordnung des Gegengewichtes an einen ausfahrbaren Arm, der mit dem Gelenk am Oberwagen verbunden ist. Diese lineare Ausfahrbarkeit des Gegengewichts ist möglich, da durch das Verschwenken des Gegengewichtes, dieses nur innerhalb des Lichtraumprofils des Fahrweges ausgefahren wird.

Außerdem erweist es sich als vorteilhaft, das Gegengewicht längsgeteilt auszubilden und jedes Teil über ein insbesondere als mehrschnittige Bolzenverbindung ausgebildetes Gelenk mit dem Oberwagen zu verbinden, um in einer Querstellung des Oberwagens zum Fahrweg die Teile der Gegengewichte jeweils so zu verschwenken, daß sie mit ihrer Längsrichtung parallel zur Längsrichtung des Unterwagens ausgerichtet sind. Hierdurch kann der erfindungsgemäße Kran auch in Querstellung und mit geringer hinterer Ausladung, sowie gleichzeitig hoher Tragfähigkeit betrieben werden.

Nachfolgend wird die Erfindung in einer Ausführungsform für einen Eisenbahnkran anhand von Zeichnungen näher erläutert. Es zeigen:
- Figur 1: eine Seitenansicht eines Eisenbahnkrans,
- Figur 2: eine Draufsicht auf Figur 1,
- Figur 3: eine Draufsicht auf Figur 1 mit einem Oberwagen in verschwenkter Stellung,
- Figur 4: eine Draufsicht auf einen Eisenbahnkran mit horizontal ausfahrbarem Gegengewicht,
- Figur 5: eine Draufsicht auf einen Eisenbahnkran mit längsgeteiltem und aufgeklappten Gegengewicht und mit einem um 90° zum Unterwagen verschwenkten Oberwagen.

In Figur 1 ist eine Seitenansicht eines erfindungsgemäßen Eisenbahnkrans dargestellt. Der Eisenbahnkran besteht im wesentlichen aus einem Unterwagen 1 und einem Oberwagen 2. Der Unterwagen 1 ist über Fahrwerke 3 auf Schienen 4 verfahrbar. Auf dem Unterwagen 1 ist über eine vertikale und senkrecht zum Unterwagen 1 ausgerichtete Achse 5 schwenkbar der Oberwagen 2 gelagert. Auf dem Oberwagen 2 ist ein Ausleger 6 angelenkt, der sich parallel zur Längsrichtung L (s. Figur 2) des Oberwagens 2 erstreckt. Desweiteren ist an dem dem freien Ende des Auslegers 6 abgewandten Ende des Oberwagens 2 ein Gegengewicht 7 angeordnet. Das Gegengewicht 7 ist über ein Gelenk 8, das eine parallel zur vertikalen Achse 5 des Oberwagens 2 ausgerichtete Schwenkachse 9 aufweist, mit dem Oberwagen 2 verbunden. Das Gegengewicht 7 ist über einen Arm 10 mit dem Gelenk 8 verbunden. Ferner ist an dem Oberwagen 2 eine Führerkabine 11 an dem dem Gegengewicht 7 abgewandten Ende des Oberwagens 2 angeordnet. Der Schwenkantrieb des Gegengewichtes 7 wurde aus Gründen der Übersichtlichkeit nicht dargestellt. Dieser kann beispielsweise über Hydraulikzylinder, die jeweils zwischen dem Oberwagen und dem Gegengewicht angreifen oder einen an dem Oberwagen angeordneten Drehantrieb, der entsprechend dem Schwenkantrieb über dem Oberwagen mit einem an dem Gegengewicht angeordneten Zahnkranz im Eingriff steht, erfolgen.

In Figur 2 ist eine Draufsicht auf Figur 1 dargestellt. Der Oberwagen 2 ist in Ruhe- bzw. Transportstellung, d.h. der Schwenkwinkel zwischen der Längsachse Lo des Oberwagens 2 und der Längsachse Lu des Unterwagens 1 beträgt 0°. In der Transportstellung ist das Gegengewicht 7 mit seiner Längserstreckung Lg in der Verlängerung der Längsachse Lo des Oberwagens 2 angeordnet. Desweiteren ist ersichtlich, daß die vertikale Achse 5 zum Verschwenken des Oberwagens 2 und die Schwenkachse 9 des Gegengewichts 7 die Längsachse Lo des Oberwagens 2 schneiden.

Die Figur 3 zeigt einen Oberwagen 3 gemäß Figur 2 in einer um den Winkel a verschwenkten Stellung. Der Winkel a ist von der Längsrichtung Lo des Oberwagens 2 und einer durch die Längsrichtung Lu des Unterwagens 1 verlaufenden Ebene eingeschlossen. Das Gegengewicht 7 ist um einen Schwenkwinkel b, der von der Längsachse Lo des Oberwagens 2 und der Längsachse Lg des Gegengewichtes 7 eingeschlossen ist, verschwenkt. Die Verschwenkrichtungen des Oberwagens 2 und des Gegengewichts 7 sind gegenläufig. Die Breite D des Gegengewichts 7 ist so gewählt, daß bei einem vorgewählten maximalen Schwenkwinkel a sich die Außenkontur des Oberwagens 2, mit der Breite F des Auslegers 6 und des Gegengewichtes 7 innerhalb des Lichtraumprofils des Schienenweges befindet, dessen Breite durch das Maß C zwischen der Mitte des Gleises und der Seitenebene des Lichtraumprofils beschrieben ist. In der gleichen Weise an den maximalen Schwenkwinkel a ist der Abstand E angepaßt, der den Abstand zwischen der vertikalen Achse 5 und der Schwenkachse 9 beschreibt. In dem Ausführungsbeispiel kann somit der Eisenbahnkran bis zu einem Schwenkwinkel a von etwa 30° verschwenken, ohne daß das Gegengewicht 7 die Breite C von etwa 2 m des Lichtraumprofils verläßt. Bei einer Auslegerlänge von etwa 12 m ist hierdurch ein Aufnehmen der Last bis zu einem Abstand A von etwa 6 m zur Schienenmitte möglich. In dieser Verschwenkstellung beträgt der Winkel b -30°.

In Figur 4 ist ein erfindungsgemäßer Eisenbahnkran mit einem horizontal ausfahrbaren Gegengewicht 7 dargestellt. Das Gegengewicht 7 ist mittels eines teleskopierbaren Arms 10 parallel zur Längsachse Lu des Unterwagens 1 ausfahrbar. Es ist ersichtlich, daß eine wirksame Erhöhung des Gegengewichtsmomentes erzielt wird, ohne die Breite C des Lichtraumprofils bei dem vorgewählten Schwenkwinkel a zu verlassen.

Die Figur 5 zeigt eine Draufsicht auf einen Eisenbahnkran mit einem entlang seiner Längsachse Lg geteilten Gegengewicht 7. Die Teile 7', 7'' des Gegengewichtes 7 sind mit ihren Armen 10', 10'' über die Schwenkachse 9 mit der Hinterseite des Oberwagens 2 verbunden. Das durch die Schwenkachse 9 verlaufende Gelenk 8 ist als mehrschnittige Bolzenverbindung ausgeführt, um somit auch ein gleichsinniges Verschwenken der beiden Teile 7, 7' gemäß der Figur 3 zu ermöglichen, ohne daß sich das Gegengewicht 7 hierbei teilt. Aus der Figur 5 ist ersichtlich, daß der erfindungsgemäße Eisenbahnkran bei einem Schwenkwinkel a von 90° und gleichzeitig parallel zur Längsachse des Unterwagens aufgeklappten Teilen 7, 7' des Gegengewichtes 7 auch eine verringerte hintere Ausladung aufweist.

### Bezugszeichenliste

- 1: Unterwagen
- 2: Oberwagen
- 3: Fahrwerk
- 4, 4': Schiene
- 5: vertikale Achse
- 6: Ausleger
- 7: Gegengewicht
- 8: Gelenk
- 9: Schwenkachse
- 10: Arm
- 11: Führerkabine
- 12: Fahrweg
- 13: Schwenkantrieb
- A: Abstand zwischen Lu und Auslegerende
- B: Abstand zwischen Lo und Schwenkachse 9
- C: Halbe Breite des Lichtraumprofils
- D: Breite des Gegengewichtes
- E: Abstand zwischen 5 und 9
- Lg: Längsachse des Gegengewichts
- Lo: Längsachse des Oberwagens
- Lu: Längsachse des Unterwagens
- a: Schwenkwinkel des Auslegers
- b: Schwenkwinkel des Gegengewichtes

## Patentansprüche

1. Eisenbahnkran mit auf einem Unterwagen (1) um eine vertikale Achse (5) schwenkbar angeordneten Oberwagen (2), an dem ein Ausleger (6) und ein in Abhängigkeit von der Schwenkbewegung des Oberwagens bewegbares Gegengewicht (7) angeordnet ist,
dadurch gekennzeichnet,
daß mindestens ein Gegengewicht (7) über ein Gelenk (8) mit dem Oberwagen (2) verbunden ist und das Gelenk (8) eine parallel zur vertikalen Achse (5) ausgerichtete Schwenkachse (9) aufweist,
daß die Schwenkachse (9) des Gegengewichtes (7) die Längsachse (Lo) des Oberwagens (2) schneidet und von der vertikalen Achse (5) des Oberwagens (2) in Richtung der von dem freien Ende des Auslegers (6) abgewandten Rückseite des Oberwagens (2) beabstandet ist, und
daß das Gegengewicht (7) über einen Schwenkantrieb, der zwischen Oberwagen (2) und Gegengewicht (7) angeordnet ist, gegenläufig zur Schwenkrichtung des Oberwagens (2) antreibbar ist.

2. Kran nach Anspruch 1,
dadurch gekennzeichnet,
daß der zwischen der Längsachse (Lo) des Oberwagens (2) und der Längsachse (Lu) des Unterwagens (1) eingeschlossene Schwenkwinkel (a) und der von der Längsachse (Lo) des Oberwagens (2) und der Längsachse (Lg) des Gegengewichtes (7) eingeschlossene Schwenkwinkel (b) in der Transportstellung und in einer vorgewählten maximalen Schwenkstellung mit einem Schwenkwinkel (a) der zwischen 20 und 40° liegt, den gleichen Betrag aufweisen.

3. Kran nach den Ansprüchen 1 und 2,
dadurch gekennzeichnet,
daß der Schwenkantrieb in Abhängigkeit vom Schwenkwinkel (a) des Oberwagens (2) derart steuerbar ist, daß der Schwenkwinkel (a) des Oberwagens (2) und der Schwenkwinkel (b) des Gegengewichts (7) in jeder Verschwenkstellung des Oberwagens (2) betragsmäßig gleich sind.

4. Kran nach einem oder mehreren der Ansprüche 1 bis 3,
dadurch gekennzeichnet,
daß das Verhältnis der Breite (D) des Gegengewichtes (7) und der Breite (F) des Oberwagens (2), sowie der Abstand (E) zwischen der vertikalen Achse (5) und der Schwenkachse (9) so gewählt sind, daß bei vorgewähltem maximalen Schwenkwinkel (a) des Oberwagens (2) die Außenkontur des Oberwagens (2) und des Gegengewichtes (7) innerhalb der halben Breite (C) eines Lichtraumprofils eines Fahrwegs (12) angeordnet sind.

5. Kran nach einem oder mehreren der Ansprüche 1 bis 4,
dadurch gekennzeichnet,
daß das Gegengewicht (7) über einen Arm (10) mit dem Gelenk (8) verbunden ist und der Arm (10) ausfahrbar ist.

6. Kran nach einem oder mehreren der Ansprüche 1 bis 5,
dadurch gekennzeichnet,
daß das Gegengewicht (7) längsgeteilt ist und jedes Teil (7', 7'') des Gegengewichtes (7) über das Gelenk (8) mit dem Oberwagen (2) nach Art einer mehrschnittigen Bolzenverbindung verbunden ist.

7. Kran nach Anspruch 6,
dadurch gekennzeichnet,
daß die Breite (D') der Teile der Gegengewichte (7) sowie der Abstand (B') der Schwenkachse (9) zur vertikalen Achse (5) und der Abstand (B) zwischen der Längsachse (Lo) und der Schwenkachse (9) so gewählt sind,
daß bei einem Schwenkwinkel (a) des Oberwagens (2) von etwa 90°, die um 90° verschwenkten Teile des Gegengewichtes (7) innerhalb der Breite (C) des Lichtraumprofils des Fahrwegs (12) angeordnet sind.

8. Kran nach einem der Ansprüche 1 bis 7,
dadurch gekennzeichnet,
daß das Gegengewicht (7) weitestgehend quaderförmig ausgebildet ist, dessen der Seitenebene des Lichtraumprofils zugewandte Seitenwand in der Verschwenkstellung mit dem maximalen Schwenkwinkel (a) parallel zur Seitenebene des Lichtraumprofils verläuft.

## Claims

1. A crane mounted on a railway vehicle with upper carriage (2) arranged on a lower carriage (1) so as to be pivotable about a vertical axis (5), on which upper carriage (2) a jib (6) and a counterweight (7) is arranged, which is movable as a function of the pivotal movement of the upper carriage,
characterised in that
at least one counterweight (7) is connected via an articulation (8) with the upper carriage (2) and the articulation (8) has a swivel axis (9) aligned parallel to the vertical axis (5),
the swivel axis (9) of the counterweight (7) intersects the longitudinal axis (Lo) of the upper carriage (2) and is spaced apart from the vertical axis (5) of the upper carriage (2) in the direction of the rear of the upper carriage (2) facing away from the free end of the jib (6), and
the counterweight (7) is arranged so as to be drivable contrary to the pivotal direction of the upper carriage (2) by means of a swivel drive which is arranged between the upper carriage (2) and counterweight (7).

2. The crane according to Claim 1,
characterised in that
the swivel angle (a) formed between the longitudinal axis (Lo) of the upper carriage (2) and the longitudinal axis (Lu) of the lower carriage (1) and the swivel angle (b) formed by the longitudinal axis (Lo) of the upper carriage (2) and the longitudinal axis (Lg) of the counterweight (7) in the transporting position and in a preselected maximum swivel position with a swivel angle (a) which lies between 20 and 40°, have the same total.

3. The crane according to Claims 1 and 2,
characterised in that
the swivel drive is controllable as a function of the swivel angle (a) of the upper carriage (2) such that the swivel angle (a) of the upper carriage (2) and the swivel angle (b) of the counterweight (7) are equal in total in every swivel position of the upper carriage (2).

4. The crane according to one or more of Claims 1 to 3,
characterised in that
the ratio of the width (D) of the counterweight (7) and the width (F) of the upper carriage (2), and also the distance (E) between the vertical axis (5) and the swivel axis (9) are selected so that with a preselected maximum swivel angle (a) of the upper carriage (2), the outer contours of the upper carriage (2) and of the counterweight (7) are arranged within the half width (C) of a railway loading gauge of a travel path (12).

5. The crane according to one or more of Claims 1 to 4,
characterised in that
the counterweight (7) is connected via an arm (10) with the articulation (8) and the arm (10) is extendable.

6. The crane according to one or more of Claims 1 to 5,
characterised in that
the counterweight (7) is divided longitudinally and each part (7', 7'') of the counterweight (7) is connected via the articulation (8) with the upper carriage (2) in the manner of a multiple-shear bolted union.

7. The crane according to Claim 6,
characterised in that
the width (D') of the parts of the counterweights (7) and also the distance (B') of the swivel axis (9) to the vertical axis (5) and the distance (B) between the longitudinal axis (Lo) and the swivel axis (9) are selected so that with a swivel angle (a) of the upper carriage (2) of approximately 90°, the parts of the counterweight (7) swivelled through 90° are arranged within the width (C) of the railway loading gauge of the travel path (12).

8. The crane according to one of Claims 1 to 7,
characterised in that
the counterweight (7) is as far as possible constructed in a parallelepiped shape, the side wall of which, facing the lateral plane of the railway loading gauge, in the swivelled position with the maximum swivel angle (a) runs parallel to the lateral plane of the railway loading gauge.

## Revendications

1. Grue de voie ferrée comportant un chariot supérieur (2) agencé de façon pivotante autour d'un axe vertical (5) sur un chariot inférieur (1), une flèche (6) et un contrepoids (7) susceptible de se déplacer en fonction du mouvement de pivotement du chariot supérieur étant agencés sur le chariot supérieur (2),
caractérisée :
- en ce qu'au moins un contrepoids (7) est relié par l'intermédiaire d'une articulation (8) au chariot supérieur (2), et l'articulation (8) présente un axe de pivotement (9) orienté parallèlement à l'axe vertical (5),
- en ce que l'axe de pivotement (9) du contrepoids (7) coupe l'axe longitudinal (Lo) du chariot supérieur (2) et est écarté de l'axe vertical (5) du chariot supérieur (2) en direction de la face arrière du chariot supérieur (2), opposée à l'extrémité libre de la flèche (6), et
- en ce que le contrepoids (7) peut être entraîné, en sens opposé au sens de pivotement du chariot supérieur (2), par l'intermédiaire d'un servomoteur à fraction de tour, qui est agencé entre le chariot supérieur (2) et le contrepoids (7).

2. Grue selon la revendication 1,
caractérisée en ce que l'angle de pivotement (a) défini entre l'axe longitudinal (Lo) du chariot supérieur (2) et l'axe longitudinal (Lu) du chariot inférieur (1) et l'angle de pivotement (b) défini entre l'axe longitudinal (Lo) du chariot supérieur (2) et l'axe longitudinal (Lg) du contrepoids (7) présentent, dans la position de transport et dans une position de pivotement maximale présélectionnée, avec un angle de pivotement (a) qui est situé entre 20 et 40°, la même valeur.

3. Grue selon les revendications 1 et 2,
caractérisée en ce que le servomoteur à fraction de tour est commandable en fonction de l'angle de pivotement (a) du chariot supérieur (2) de sorte que l'angle de pivotement (a) du chariot supérieur (2) et l'angle de pivotement (b) du contrepoids (7) sont de valeurs égales dans chaque position de pivotement du chariot supérieur (2).

4. Grue selon l'une ou plusieurs des revendications 1 à 3,
caractérisée en ce que le rapport entre la largeur (D) du contrepoids (7) et la largeur (F) du chariot supérieur (2), ainsi que la distance (E) entre l'axe vertical (5) et l'axe de pivotement (9) sont choisis de sorte que, pour un angle de pivotement (a) maximal présélectionné du chariot supérieur (2), les contours externes du chariot supérieur (2) et du contrepoids (7) sont agencés à l'intérieur de la demi-largeur (C) d'un profil d'espace libre d'une voie de roulement (12).

5. Grue selon l'une ou plusieurs des revendications 1 à 4,
caractérisée en ce que le contrepoids (7) est relié par l'intermédiaire d'un bras (10) à l'articulation (8), et le bras (10) peut être déployé.

6. Grue selon l'une ou plusieurs des revendications 1 à 5,
caractérisée en ce que le contrepoids (7) est divisé longitudinalement et chaque partie (7',7'') du contrepoids (7) est reliée, par l'intermédiaire de l'articulation (8), au chariot supérieur (2), à la manière d'une articulation à tourillon à coupes multiples.

7. Grue selon la revendication 6,
caractérisée en ce que la largeur (D') des parties du contrepoids (7), ainsi que la distance (B') de l'axe de pivotement (9) par rapport à l'axe vertical (5), et la distance (B) entre l'axe longitudinal (Lo) et l'axe de pivotement (9) sont choisies de sorte que, pour un angle de pivotement (a) du chariot supérieur (2) d'à peu près 90°, les parties du contrepoids (7) pivotées de 90°, sont agencées à l'intérieur de la largeur (C) du profil d'espace libre de la voie de roulement (12).

8. Grue selon l'une des revendications 1 à 7,
caractérisée en ce que le contrepoids (7) est sensiblement de forme parallélépipédique, dont la paroi latérale en regard du plan latéral du profil d'espace libre s'étend, dans la position de pivotement, avec l'angle de pivotement maximal (a), parallèlement au plan latéral du profil d'espace libre.
